# EUROPÄISCHE PATENTSCHRIFT

(11) **EP 1 302 315 B1**
(45) Veröffentlichungstag und Bekanntmachung des Hinweises auf die Patenterteilung: **28.02.2007**
(21) Anmeldenummer: 02020846.8
(22) Anmeldetag: 18.09.2002
(51) Int. Cl.: B41F 31/02

(54) **Stirnseitige Abdichtung der Rakelkammer**
Face seal of a doctor blade chamber
Joint d'étanchéité d'une chambre de racle

(30) Priorität: 16.10.2001 DE 10150488
(43) Veröffentlichungstag der Anmeldung: 16.04.2003
(73) Patentinhaber: Windmöller & Hölscher KG, 49525 Lengerich (DE)
(72) Erfinder: Jendroska, Rainer, 49549 Ladbergen (DE); Averdiek, Guido, 49124 Georgsmarienhütte (DE)

(56) Entgegenhaltungen:
- DE-A- 4 241 792
- DE-A- 4 302 671
- DE-U- 9 405 883

## Beschreibung

Die Erfindung betrifft eine Rakelkammer für Rotationsdruckmaschinen nach dem Oberbegriff des Anspruchs 1.

Solche Rakelkammern finden vor allem in Flexodruckmaschinen Verwendung. So zeigt zum Beispiel die EP 0 822 897 B1 eine solche Vorrichtung. Bei Rakelkammem dieser bekannten Art stellt die stirnseltige Abdichtung ein Problem dar.

Um den im Bereich der stirnseitigen Abdichtungen auftretenden Staudruck, durch welchen die Farbe nach außen gedrückt wird, zu verringert, schlägt die DE 43 02 671 A1 eine an der Walze anliegende, stirnseitige Abdichtung vor, die aus einzelnen, sich in Umfangsrichtung dieser Walze erstreckenden Stegen besteht. Auch die DE 94 05 883 U1 zeigt eine solche Anordnung mehrerer Stege.

In der DE 42 41 792 A1 wird eine stimseitige Abdichtung vorgeschlagen, die einen Dichtungsschuh umfasst, welcher mit mehreren Dichtungsrippen nach Art einer Labyrinthdichtung ausgebildet ist. In einer Ausführungsform verlaufen die Dichtungsrippen parallel zur Umfangsrichtung der Walze, die mit der stirnseitigen Abdichtung in Wirkverbindung steht.

Bei der erwähnten Verwendung mehrerer Farbkammern bildende Rippen oder Stege multiplizieren sich die Durchlasswahrscheinlichkeiten, so dass in die erste Kammer weniger Farbe eintritt als in die zweite, welche näher an dem gefüllten Farbreservoir der Farbkammer liegt.

Jedoch auch die erwähnten Verbesserungen der stirnseitigen Dichtigkeit durch die Verwendung mehrerer Stege oder Rippen lässt noch Wünsche offen.

Daher besteht die Aufgabe der vorliegenden Erfindung darin, eine Rakelkammer vorzuschlagen, bei welcher die stimseitige Abdichtung verbessert ist.

Die Aufgabe wird durch den kennzeichnenden Teil des Anspruchs 1 gelöst.

Demnach wird die Verwendung von zumindest einer Zwischenwand in Verbindung mit verkürzten Rakelmessem vorgeschlagen. Die dadurch verbesserte Dichtwirkung ist darauf zurückzuführen, dass im Betrieb bei Rakelkammern des Standes der Technik Farbe oder Farbreste an den Rakelmessem entlang kriechen und auf diese Weise direkt an die stimseitige Dichtung der Rakelkammer gelangen. Eine Verwendung von Rakelmessern, welche bereits zwischen einer Zwischenwand und der Dichtung enden, hilft diesem Problem ab. Die Farbe oder Farbreste tropfen dann vom Ende der Rakelmesser ab und werden in den Kammern gesammelt und durch Bohrungen beziehungsweise Leitungen abgeführt. Diese Maßnahme ist allerdings nur dann möglich, wenn die Rakelkammer nicht gegen die verkürzte Rakel geneigt wird, da sonst Farbe zwischen dem Ende des verkürzten Rakelmessers und der Dichtung herausläuft.
Es ist in diesem Zusammenhang besonders vorteilhaft, die Schließrakel in der beschriebenen Weise auszubilden. Dieser Umstand kommt dadurch zustande, dass die Schließrakel überschüssige, teilweise angetrocknete Farbe von der Rasterwalze abrakelt. Diese Farbreste lagern sich auf der Außenseite des Rakelmessers. Besonders diese Farbreste können die stirnseitigen Dichtungen der Rakelkammer in ihrer Funktion wesentlich beeinflussen, wenn sie in den Raum zwischen der Dichtung und der Walze geraten. Diese Möglichkeit besteht bei der Verwendung verkürzter Schließrakeln nicht, da die Farbreste dann in die ersten oder zweiten Kammern gelangen und von dort aus durch die den jeweiligen Kammern zugeordneten Bohrungen beziehungsweise Leitungen abgeführt werden.

Erfindungsgemäße Rakelkammem eignen sich sowohl bei der Verwendung eines offenen (Atmosphärendruck) als auch bei der Verwendung eines geschlossenen (Farbe steht unter Druck, wird gegebenenfalls gepumpt) Farbzuführungssystems.

Weitere vorteilhafte Ausführungsformen und Ausführungsbeispiele der Erfindung ergeben sich aus den weiteren Ansprüchen, der gegenständlichen Beschreibung und den Zeichnungen.

Die einzelnen Figuren zeigen:
- Fig. 1a: Einen Schnitt durch eine Rakelkammer entlang der Linie N-N
- Fig. 1b: Eine Draufsicht auf die Rakelkammer, wobei die Rasterwalze von dem Rakelkammerkörper abgerückt ist
- Fig. 1: Eine isometrische Ansicht der Rakelkammer bei abgerückter Rasterwalze, wobei nur die Elemente in der Nähe der Stirnseite der Rakelkammer gezeigt werden und wobei die Rakelmesser und ihre Halteschienen nicht dargestellt sind
- Fig. 2: Eine Draufsicht auf die in Figur 2 gezeigten Elemente der Rakelkammer wobei die Rakelmesser und ihre Halteschienen ebenfalls nicht dargestellt sind
- Fig. 3: Eine weitere isometrische Ansicht einer Stirnseite der Rakelkammer aus einem geringfügig anderen Blickwinkel wobei die Rakelmesser und ihre Halteschienen ebenfalls nicht dargestellt sind
- Fig. 4: Eine Draufsicht auf die Rakelkammer mit Halteschienen und Rakelmessem wobei nur die Elemente in der Nähe der Stirnseite der Rakelkammer gezeigt werden
- Fig. 5: Eine isometrische Ansicht der in Figur 5 gezeigten Merkmale
- Fig. 6: Einen Schnitt entlang der Linie M - M wobei die Rakelmesser und ihre Halteschienen ebenfalls nicht dargestellt sind

Figur 1a zeigt einen Schnitt durch ein Ausführungsbeispiel der Erfindung. In dieser Figur ist deutlich zu erkennen, dass die Rasterwalze 2, welche sich im Betrieb in Richtung des gekrümmten Pfeils 3 um die Achse D dreht, der Farbkammerkörper 4 sowie die Schließ- 23 und Arbeitsrakel 24 die Farbkammer 1 begrenzen. Des weiteren ist gezeigt, in welcher Weise die beiden Rakeln von den Halteschienen 16 gehalten werden. Figur 1b zeigt eine Aufsicht auf die Rakelkammer 1 bei abgerückter Rasterwalze 2. Neben den in den anderen Figuren gezeigten Elementen sind die Lagen der Schnitte N-N und M-M zu sowie die Bohrungen 26 für die Befestigungsschrauben der Rakelkammer zu erkennen.
Die Figuren 2 bis 4 zeigen Ansichten des erwähnten Ausführungsbeispiels, wobei die Rakelmesser und ihre Halteschienen nicht dargestellt sind. Diese Halteschienen werden mit den Befestigungselementen 6 an dem Rakelkammerkörper 4 angebracht. Die stirnseitige Abdeckung der Rakelkammer erfolgt mit Hilfe der Dichtung 7. Diese Dichtung ist in dem Ausführungsbeispiel aus einem flexiblen Material gefertigt. Die Dichtung 7 besitzt ein nicht dargestelltes Klemmblech als stirnseitigen Anschlag. Dieses Klemmblech wird mit ebenfalls nicht dargestellten Schrauben, welche in die Gewindebohrungen 17 greifen, am Rakelkammerkörper 4 arretiert. In diesem Zusammenhang wird die Dichtung 7 in der Regel zwischen dem Steg des Rakelkammerkörpers 25 und dem Klemmblech arretiert. Zwischen der Dichtung und der Einfärbezone 14 der Rasterwalze befinden sich die beiden Zwischenwände 11 und 13, welche die ersten und zweiten Kammern 9 und 10 definieren.
Aus dieser Beschreibung wird klar, dass unter Einfärbezone 14 diejenigen Abschnitte der Rasterwalze 2 zu verstehen sind, die willentlich eingefärbt werden. In den dargestellten Vorrichtungen ist das in den in axialer Richtung zentralen Bereichen der Rasterwalze 2 der Fall, welche zwischen den beiden zweiten Zwischenwänden 13 befindlich sind. Die durchaus mögliche Einfärbung der Rasterwalze im Bereich der Kammern 9, 10 und der Dichtung 7 in den Randbereichen der Farbwalze erfolgt ungewollt.
Aus fertigungstechnischen Gründen sind die beiden Zwischenwände 11, 13 in den gezeigten Beispielen Teil eines einstückigen Zwischenwandkörpers 22, welcher mit einer nicht dargestellten Befestigungsschraube am Rakelkammerkörper 4 befestigt ist. Diese Schraube wird ihrerseits in die Gewindebohrung 21 geschraubt. Farbe oder Farbreste, welche in die beiden Kammern gelangen, werden durch die Bohrungen 18 und 19 abgeführt, welche die Funktion eines Abflusses haben. Eine solche Bohrung kann natürlich auch so ausgestaltet sein, dass sie für mehrere Kammern zugleich eine Abflussfunktion wahrnimmt. Das ist zum Beispiel dann der Fall, wenn eine Zwischenwand 11 zentral über einer Bohrung verläuft und die Bohrung einen Durchmesser hat welcher größer ist als die Zwischenwandstärke.
Die Figuren 5 bis 7 zeigen wiederum das Ausführungsbeispiel einschließlich der Rakelmesser und Halteschienen. Die Schließrakel 23 endet wie erwähnt bereits in der ersten Kammer 9. Daher sollte die gezeigte Rakelkammer 1 nicht gegen das Schließrakel geneigt werden.
Der mehrfach erwähnte Unterschied zu den bereits beschrieben Figuren 2 bis 4 besteht in der hier vorgenommenen Darstellung der Halteschienen für die Rakelmesser 16. Figur 7 zeigt überdies wesentliche Merkmale der Erfindung im Schnitt. So sind hier die Abflussbohrungen 18, 19, der einstückige Zwischenwandkörper 22 und die Dichtung 7 deutlich zu sehen. Des weiteren wird gezeigt, in welcher Weise die Dichtung 7 zwischen dem Steg 26 des Rakelkammerkörpers 4 und dem nicht dargestellten Klemmblech, welches bei der Beschreibung des ersten Ausführungsbeispiels bereits erwähnt wurde, befestigt ist.
Bei beiden gezeigten Ausführungsbeispielen wurde lediglich eine zweite Zwischenwand eingefügt. Es ist jedoch auch möglich und erfindungsgemäß weitere Zwischenwände einzuführen.
Zu erwähnen ist auch, dass bei beiden Ausführungsbeispielen Farbzuläufe im zentralen Bereich der Farbkammer 1 vorhanden sind, welche in den Figuren nicht gezeigt wurden.

| **Bezugszeichenliste** | |
|---|---|
| 1 | Farbkammer |
| 2 | Farbwalze |
| 3 | gekrümmter Pfeil in Rotationsrichtung der Walze |
| 4 | Farbkammerkörper |
| 5 | Rakelmesser |
| 6 | Befestigungselemente der Rakelmesser |
| 7 | Dichtung/Dichtungselement |
| 8 | Dichtfläche |
| 9 | 1. Kammer |
| 10 | 2. Kammer |
| 11 | 1. Zwischenwand |
| 12 | Befestigungselement |
| 13 | 2. Zwischenwand |
| 14 | Einfärbezone |
| 15 | Blickrichtung der Figuren 2 bis 7 |
| 16 | Halteschienen für Rakelmesser |
| 17 | Bohrungen für Befestigungsschrauben des Spannbleches |
| 18 | Bohrungen zum Entlüften der ersten Kammer/Farbabfluss |
| 19 | Bohrungen zum Entlüften der ersten Kammer/Farbabfluss |
| 20 | |
| 21 | Bohrung für die Befestigungsschraube für den einstückigen Zwischenwandkörper |
| 22 | einstückiger Zwischenwandkörper |
| 23 | Schließrakel |
| 24 | Arbeitsrakel |
| 25 | Steg des Rakelkammerkörpers - |
| 26 | Bohrung für die Befestigungsschraube des Rakelkammerkörpers |
| | |
| D | Achse der Walzenbewegung |

## Patentansprüche

1. Farbkammer (1) für Rotationsdruckmaschinen,
welche zumindest von den folgenden Elementen gebildet wird:
- einer Rasterwalze (2), welche sich im Betrieb um eine Achse (D) dreht,
- einem langgestreckten Rakelkammerkörper (4), welcher die Farbkammer (1) zumindest auf der der Farbwalze (2) abgewandten Seite begrenzt,
- zumindest einem Zulauf, durch den Farbe in das Innere der Farbkammer gelangt,
- zwei keilartig an die Farbwalze anstellbaren Rakelmessern (23, 24),
- zwei Dichtungskörpern (7), welche die Stirnseiten der Farbkammer (1) begrenzen, wobei die Dichtflächen der Dichtungskörper gegen die Farbwalze (2) angestellt sind,
- zwei erste Zwischenwände (11), von denen jeweils einer zwischen der Einfärbungszone (14) der Farbwalze und dem jeweiligen Dichtungskörper angeordnet ist, so dass auf jeder Seite der Rakelkammer zwischen den Dichtungskörpern (7) und den Zwischenwänden (11) erste Kammern (9) entstehen,
- zumindest zwei Farbabflüssen (18), welche Farbe aus den ersten Kammern (9) abführen,
zumindest eine weitere Zwischenwand (13) zwischen der Einfärbezone (14) der Farbwalze (2) und den ersten Zwischenwänden (11) vorgesehen ist, so dass zwischen den ersten (11) und den weiteren Zwischenwänden (13) zumindest eine weitere Kammer (10) entsteht,
**dadurch gekennzeichnet, dass**
zumindest ein Rakelmesser (23, 24) auf zumindest einer Stirnseite der Farbkammer (1) bereits zwischen einer Zwischenwand und der Dichtung endet.

2. Farbkammer nach Anspruch 1,
**dadurch gekennzeichnet, dass**
die Schließrakel (23) bereits zwischen einer Zwischenwand (13) und der Dichtung (7) endet.

3. Farbkammer nach einem der vorstehenden Ansprüche,
**dadurch gekennzeichnet, dass**
das zumindest eine Rakelmesser (24) in der ersten Kammer (9) endet.

4. Farbkammer nach einem der vorstehenden Ansprüche,
**dadurch gekennzeichnet, dass**
zumindest ein Farbabfluss (19) in zumindest einer weiteren Kammer (10) vorgesehen ist, durch welchen Farbe aus der weiteren Kammer abgeführt wird.

5. Farbkammer nach einem der vorstehenden Ansprüche,
**dadurch gekennzeichnet, dass**
zumindest ein Teil der Farbe über Schwerkraft aus den Kammern (9, 10) abgeführt wird.

6. Farbkammer nach einem der vorstehenden Ansprüche,
**dadurch gekennzeichnet, dass**
zumindest ein einstückiger Zwischenwandkörper 22 verwendet wird, welcher zumindest zwei Zwischenwände (11, 13) umfasst.

## Claims

1. Inking chamber (1) for rotary printing presses, which is formed at least by the following elements:
- an engraved roll (2) which rotates about an axis (D) during operation,
- an elongate doctor-chamber body (4) which delimits the inking chamber (1) at least on the side which faces away from the inking roll (2),
- at least one feed line, through which ink passes into the interior of the inking chamber,
- two doctor blades (23, 24) which can be set against the inking roll in a wedge-like manner,
- two sealing bodies (7) which delimit the end sides of the inking chamber (1), the sealing faces of the sealing bodies being set against the inking roll (2),
- two first intermediate walls (11), of which in each case one is arranged between the inking zone (14) of the inking roll and the respective sealing body, with the result that first chambers (9) are produced on each side of the doctor chamber between the sealing bodies (7) and the intermediate walls (11),
- at least two ink outflow lines (18) which discharge ink from the first chambers (9),
at least one further intermediate wall (13) being provided between the inking zone (14) of the inking roll (2) and the first intermediate walls (11), with the result that at least one further chamber (10) is produced between the first intermediate walls (11) and the further intermediate walls (13), **characterized in that** at least one doctor blade (23, 24) already ends between an intermediate wall and the seal on at least one end side of the inking chamber (1).

2. Inking chamber according to Claim 1, **characterized in that** the closing doctor (23) already ends between an intermediate wall (13) and the seal (7).

3. Inking chamber according to one of the preceding claims, **characterized in that** the at least one doctor blade (24) ends in the first chamber (9).

4. Inking chamber according to one of the preceding claims, **characterized in that** at least one ink outflow line (19) is provided in at least one further chamber (10), through which at least one ink outflow line (19) ink is discharged from the further chamber.

5. Inking chamber according to one of the preceding claims, **characterized in that** at least a part of the ink is discharged from the chambers (9, 10) by gravity.

6. Inking chamber according to one of the preceding claims, **characterized in that** at least one single-piece intermediate-wall body (22) which comprises at least two intermediate walls (11, 13) is used.

## Revendications

1. Chambre d'encre (1) pour des presses rotatives à imprimer, qui est formée au moins par les éléments suivants :
- un rouleau anylox (2) qui, lors du fonctionnement, tourne autour d'un axe (D),
- un corps de chambre de râcle oblong (4) qui délimite la chambre d'encre (1) au moins au côté éloigné du rouleau d'encrage (2),
- au moins une amenée à travers laquelle l'encre arrive dans l'intérieur de la chambre d'encre,
- deux lames de râclage (23, 24) applicables en forme de coin au rouleau d'encrage,
- deux corps d'étanchéité (7) qui délimitent les côtés frontaux de la chambre d'encre (1), où les faces d'étanchéité des corps d'étanchéité sont appliquées au rouleau d'encrage (2),
- deux premières parois intermédiaires (11) dont respectivement une est disposée entre la zone d'encrage (14) du rouleau d'encrage et le corps d'étanchéité respectif de sorte que sont produites de chaque côté de la chambre de râcle entre les corps d'étanchéité (7) et les parois intermédiaires (11) des premières chambres (9),
- au moins deux écoulements d'encre (18) qui évacuent l'encre des premières chambres (9),
au moins une autre paroi intermédiaire (13) entre la zone d'encrage (14) du rouleau d'encrage (2) et les premières parois intermédiaires (11) est prévue de manière à produire entre les premières (11) et les autres parois intermédiaires (13) au moins une autre chambre (10),
**caractérisée**
**en ce qu'**au moins une lame de râclage (23, 24) sur au moins un côté frontal de la chambre d'encre (1) se termine déjà entre une paroi intermédiaire et le joint d'étanchéité.

2. Chambre d'encre selon la revendication 1, **caractérisée en ce que** la râcle de fermeture (23) se termine déjà entre une paroi intermédiaire (13) et le joint d'étanchéité (7).

3. Chambre d'encre selon l'une des revendications précédentes, **caractérisée en ce qu'**au moins une lame de râclage précitée (24) se termine dans la première chambre (9).

4. Chambre d'encre selon l'une des revendications précédentes, **caractérisée en ce qu'**au moins un écoulement d'encre (19) est prévu dans au moins une autre chambre (10), à travers lequel l'encre est évacuée de l'autre chambre.

5. Chambre d'encre selon l'une des revendications précédentes, **caractérisée en ce qu'**au moins une partie de l'encre est évacuée par la gravité des chambres (9, 10).

6. Chambre d'encre selon l'une des revendications précédentes, **caractérisée en ce qu'**au moins un corps de paroi intermédiaire (22) en une pièce est utilisé, qui comprend au moins deux parois intermédiaires (11, 13).
